# FASCICULE DE BREVET EUROPEEN

(11) **EP 0 267 863 B1**
(45) Date de publication et mention de la délivrance du brevet: **11.09.1991**
(21) Numéro de dépôt: 87450021.8
(22) Date de dépôt: 30.10.1987
(51) Int. Cl.: B65B 21/00

(54) **Machine de conditionnement automatique de bouteilles dans des étuis individuels**
Automatische Verpackungsmaschine für Flaschen in einzelnen Hülsen
Machine for automatically packaging bottles in individual jackets

(30) Priorité: 31.10.1986 FR 8615302
(43) Date de publication de la demande: 18.05.1988
(73) Titulaire: SCOMEC SA, F-16340 ISLE D'ESPAGNAC (FR)
(72) Inventeur: Deguil, Jean-Michel,, F-16340 Isle d'Espagnac (FR); Roger, Jean-Claude,, F-16600 Ruelle (FR)
(74) Mandataire: Thébault, Jean-Louis

(56) Documents cités:
- FR-A- 2 196 941
- GB-A- 1 489 799
- GB-A- 2 049 608
- US-A- 2 051 339
- US-A- 3 032 947
- US-A- 3 574 986
- US-A- 4 305 496

## Description

La présente invention a trait à une machine destinée à être intégrée à une chaîne d'embouteillage et à permettre l'insertion des bouteilles dans des étuis individuels mis en forme, garnis, puis refermés de façon entièrement automatique.

Par GB-A-2.049.608 on connaît une installation de mise en étui automatique de bouteilles comprenant un premier barillet prélevant une à une les bouteilles amenées par un convoyeur et les plaçant sur un manège circulaire à deux étages où elles reçoivent, à l'étage inférieur, une garniture intérieure enveloppante, puis sont soulevées à l'étage supérieur pour être introduites dans un étui par le fond de celui-ci. Après quoi, les étuis garnis sont transférés par un second barillet sur un convoyeur d'évacuation totalement distinct du convoyeur d'amenée des bouteilles.

Toutefois, une telle installation présente un certain nombre d'inconvénients. Elle est relativement complexe, encombrante et peu souple d'emploi. Elle comporte un circuit de convoyage amont et aval qui lui est propre et ne sert qu'à alimenter l'installation, les convoyeurs amont et aval étant par ailleurs à deux niveaux différents.

L'invention vise à proposer une machine de conditionnement plus simple, plus compacte, plus souple et en particulier conçue pour se brancher à volonté sur une chaîne de convoyage existante avec réinsertion ou non sur cette dernière des bouteilles étuyées.

A cet effet, l'invention a pour objet une machine de conditionnement automatique de bouteilles dans des étuis individuels, comprenant un barillet de prélèvement sur la chaîne d'embouteillage et d'entraînement une à une des bouteilles vers un poste d'insertion dans un étui individuel préalablement mis en forme, des moyens pour prélever et mettre en forme lesdits étuis individuels, des moyens pour amener un à un lesdits étuis formés audit poste d'insertion puis les évacuer après garnissage et des moyens pour refermer l'étui garni pendant son évacuation du poste d'insertion, caractérisée en ce que ledit barillet est alimenté par une gaulotte de dérivation mobile susceptible de se brancher sur le convoyeur de la chaîne d'embouteillage, ledit barillet étant monté mobile en rotation autour d'un axe vertical, pas à pas, en vue d'amener chaque bouteille à l'aplomb d'un étui individuel préalablement mis en forme, en ce que les moyens pour prélever et mettre en forme les étuis individuels, les amener, formés, audit poste d'insertion, puis les évacuer après garnissage, sont constitués par un système à ventouses mû par un vérin horizontal prélevant les étuis stockés à l'état plié, les contraignant à passer à travers un conformateur et les plaçant en position verticale entre deux plots d'un système de convoyage sans fin horizontal disposé sous ledit barillet, ce dernier étant entraîné en rotation pas à pas, de même que ledit système de convoyage et en synchronisme avec celui-ci, en ce que ledit système de convoyage est constitué de deux courroies sans fin horizontales superposées, munies chacune de paires espacées de plots en regard susceptibles de recevoir entre eux un étui en forme, l'écartement entre plots de chaque paire étant réglable, ledit système de convoyage étant, en outre, muni, à sa partie aval, d'un éjecteur à vérin poussant chaque étui garni sur un système d'évacuation.

Les moyens de fermeture de l'étui garni sont constitués par exemple par des organes fixes ou mobiles de rabattement des pattes, formation et fermeture du rabat de l'étui, disposés à la partie supérieure et au-dessus dudit système de convoyage, en aval du poste d'insertion.

Après fermeture des étuis, ceux-ci sont soit transférés sur un convoyeur en direction d'un poste d'expédition, soit réintégrés sur la chaîne d'embouteillage d'où sont originaires les bouteilles, à l'aide d'un dispositif approprié constitué d'un ascenseur et de systèmes de transferts à vérin et goulotte appropriés.

Une telle machine permet de conditionner en étuis individuels des bouteilles en particulier prélevées sur des chaînes d'embouteillage existantes, sans aucune intervention humaine, si ce n'est pour réapprovisionner le magasin à étuis, et sans aucune incidence sur les cadences normales desdites chaînes.

D'autres caractéristiques et avantages ressortiront de la description qui va suivre d'un mode de réalisation de la machine selon l'invention, description donnée à titre d'exemple uniquement et en regard des dessins annexés sur lesquels :
- Figure 1 est une vue schématique en élévation latérale d'une machine conforme à l'invention ;
- Figure 2 est une vue de dessus de la machine de la figure 1 ;
- Figure 3 est une vue en coupe suivant la ligne III-III du poste de mise en forme des étuis de la machine de la figure 2 ;
- Figure 4 est une coupe suivant la ligne IV-IV de la machine de la figure 2 ;
- Figure 5 est une vue de dessus plus détaillée du poste de mise en forme des étuis et de leur positionnement sur le système de convoyage horizontal ;
- Figure 6 est une vue en élévation latérale plus détaillée du barillet et du système de convoyage horizontal associé au barillet ;
- Figure 7 est une vue de gauche du système de convoyage et de l'ascenseur associé de la machine de la figure 2 ;
- Figure 8 est un schéma illustrant les moyens de fermeture des deux pattes latérales des étuis ;
- Figure 9 est un schéma illustrant les moyens de précassage de la patte de rabat des étuis, et
- Figures 10 et 11 représentent des moyens de fermeture du rabat des étuis.

Les figures 1 à 4 représentent schématiquement et dans son principe une machine selon l'invention disposée à côté d'une chaîne d'embouteillage classique symbolisée en 1 sur la figure 2.

La machine comporte un barillet 2 de prélèvement des bouteilles 3 amenées par le convoyeur de la chaîne 1 et détournées de celui-ci par une goulotte de dérivation 4. Le barillet 2 est disposé à hauteur de la chaîne 1 et au-dessus d'un convoyeur horizontal 5 muni, à l'une de ses extrémités, d'un poste 6 de prélèvement et mise en forme un à un des étuis individuels 7, en l'occurrence des boîtes à fond automatique, stockées à l'état plié verticalement dans un magasin 8.

Le poste 6 est agencé de façon à amener la boîte formée, après passage dans un conformateur à skis 9, entre deux plots 10 et 11 de deux séries de plots solidaires de deux courroies horizontales sans fin 12 et 13 constituant ledit convoyeur 5.

Le barillet 2 entraîne les bouteilles 3, qui glissent sur une plaque horizontale fixe 14, sur une rotation d'un certain angle jusqu'à l'aplomb d'un poste désigné par la référence générale 15, d'insertion des bouteilles chacune dans un étui 7 formé, convoyé par les courroies 12 et 13 en synchronisme avec la rotation du barillet 2. Les bouteilles 3 sont maintenues sur la plaque 14 au contact du barillet 2 à l'aide d'un garde-fou 14a (figure 3) fixé à la périphérie de la plaque 14.

A l'autre extrémité du convoyeur 5 est agencé un poste d'évacuation, désigné par la référence générale 16, et constitué d'un ascenseur vertical 17 disposé en regard d'un vérin horizontal 18 de transfert de chaque étui garni 7 sur l'ascenseur.

Chaque étui est ensuite poussé par un vérin horizontal 19 sur une goulotte 20 latérale au convoyeur 5 et disposée à hauteur de la chaîne 1. Enfin, chaque étui est repris depuis la goulotte 20, par un vérin horizontal 21 perpendiculaire à la chaîne 1 et poussé sur cette dernière par l'intermédiaire d'une goulotte 22.

Le long et au-dessus du convoyeur 5, entre le poste d'insertion des bouteilles (15) et le poste d'évacuation 16, sont agencés des moyens propres à fermer les pattes et rabat de l'étui 7 qui vient d'être garni, ces moyens étant représentés plus en détail sur les figures 8 à 11 et décrits plus loin.

Les figures 5 à 7 représentent de manière plus détaillée diverses parties de la machine schématisée sur les figures 1 à 4.

Le poste 6 de mise en forme et positionnement des étuis 7 sur le convoyeur 5 comporte (figure 5) un vérin horizontal 23 disposé entre les deux courroies 12 et 13. La tige du vérin comporte des ventouses 24 venant prendre en charge le premier étui plié 7 du magasin 8. Au retour du piston, la boîte 7 est formée par les skis 9, à la manière connue, et, en fin de course de retrait de la tige du vérin, la boîte en forme 7 re pose sur une tôle horizontale fixe 25, entre deux paires de plots d'entraînement 10 et 11, l'une, en partie supérieure de l'étui (courroie 12) et, l'autre, en partie inférieure (courroie 13).

L'écartement entre deux plots 10 et 11 peut être adapté à des étuis à de largeurs différentes grâce à des cales amovibles 26 fixées par exemple sur les plots 11.

La figure 6 représente la structure d'entraînement en synchronisme et pas à pas, du barillet 2 et du convoyeur 5.

Le barillet 2 est constitué de deux disques échancrés superposés, calés sur un arbre vertical d'entraînement 27 traversant la plaque horizontale fixe 14 sur laquelle glisse les bouteilles 3 entraînées par le barillet 2.

La plaque 14 est de niveau avec le fond de la goulotte 4 et le convoyeur de la chaîne 1. La plaque 14 est interrrompue à l'aplomb du poste d'insertion 15 pour permettre la chute par gravité d la bouteille dans l'étui en-dessous.

L'arbre 27 est entraîné à partir d'un moteur 28 fixé sur le bâti 29 de la machine, lequel moteur entraîne également, à l'une des extrémités du convoyeur 5, un arbre vertical 30 d'entraînement de poulies 31 portant les courroies 12 et 13.

Le convoyeur 5 est monté entre deux plaques horizontales fixes, l'une, 32, supérieure, et, l'autre, 25, inférieure, supportant les étuis garnis 7. De préférence, comme représenté sur la figure 7, les étuis 7 ne reposent pas directement sur la plaque inférieure 25, mais, indirectement, par l'intermédiaire d'une bande de tôle 33, avec interposition, entre celle-ci et la plaque 25, d'une garniture élastique 34 destinée à amortir le choc des bouteilles en fond d'étui au poste d'insertion 15.

La figure 7 représente plus en détail le poste d'évacuation 16 avec son ascenseur 17 constitué d'une bande sans fin 35 munie de palettes élévatrices 36 situées à distance les unes des autres.

Quand une des palettes 36 est à hauteur de la tôle 33, le vérin 18 pousse l'étui 7 en regard sur ladite palette, par l'intermédiaire de poussoirs 37 montés à l'extrémité de la tige du vérin 18. L'ascenseur 17 avance d'un pas, c'est-à-dire que la palette 36 chargée de l'étui 7 est amenée en position haute représentée en 36ʹ sur la figure 7.

Le châssis de l'ascenseur est solidaire du bâti 29 et la bande sans fin 35 est commandée pas à pas en synchronisme avec le déplacement pas à pas du convoyeur 5 et du barillet 2. A cet effet, l'un des tambours de l'ascenseur est entraîné par un système d'indexation 38 formé par des arbres, poulies et courroies, lui-même entraîné par le moteur 28.

En position haute 36ʹ de la palette chargée, le vérin 19 (parallèle aux axes des tambours d'entraînement de la bande 35 de l'ascenseur 17) pousse l'étui 7ʹ sur la goulotte 20 (figure 2) puis sur la goulotte 22 où les étuis sont repris par le vérin 21 pour être réinsérés sur la chaîne 1. Des tôles ou skis de guidage sont bien entendu prévus sur les goulottes ainsi qu'au droit des transferts entre le convoyeur 5 et l'ascenseur 17 et entre ce dernier et la goulotte 20.

Les vérins 23,18,19 et 21 sont bien entendu synchronisés avec les mouvements du convoyeur 5 et de l'ascenseur 17.

Les figures 8 à 11 illustrent les moyens de fermeture de l'étui 7 une fois garni.

Ces moyens comprennent un ski horizontal fixe 39 de fermeture de la patte amont 40 de l'étui (figure 8), disposé au-dessus de la trajectoire des étuis, un levier 41 articulé autour d'un axe horizontal fixe 42 orthogonal à la trajectoire des étuis 7 et mû par un vérin 43 en vue de fermer la patte aval, ou seconde patte 44 de l'étui, et (figure 9) un système de précassage de la patte 45 du rabat 46.

Ce système comprend un levier 47 disposé à hauteur du levier 41, articulé autour d'un axe fixe horizontal 48 parallèle à la trajectoire des étuis 7, et mû par un vérin vertical 49 de façon à replier vers l'intérieur la patte 45 par rapport au rabat 46, maintenu sensiblement à la verticale par deux skis 50. Ces derniers assurent le guidage dudit rabat 46 entre les moyens (39,41) de fermeture des pattes et le levier 47.

Le système de précassage est complété immédiatement en aval par un dispositif (figures 10 et 11) de fermeture du rabat 46 avec sa patte 45 précassée.

Ce dispositif comprend, d'une part, un levier 51 muni à son extrémité de doigts 52, articulé autour d'un axe fixe 53 parallèle audit axe 48 et mû par un vérin vertical 54 et, d'autre part, une fourche de guidage arquée 55, entre les doigts de laquelle passent les doigts 52 du levier 51, destinée à guider le rabat 46 dans sa position de fermeture. Il est à noter que le rebord inférieur 55a de la fourche est légèrement décalé en direction de l'étui 7 et surplombe légèrement le bord de ce dernier afin de faciliter l'insertion de la patte 45.

La goulotte de dérivation 4 est amovible ou escamotable latéralement à la chaîne 1 afin que celle-ci puisse fonctionner à tout moment avec ou sans la machine selon l'invention.

Dans le mode de réalisation décrit, les étuis garnis sont réintégrés sur la chaîne 1 mais on pourrait tout aussi bien ne pas le faire et éjecter les étuis garnis du convoyeur 5 sur un système de convoyage approprié amenant les étuis vers un poste de groupage et expédition par exemple.

La machine est entiérement automatique et ne nécessite aucune main d'oeuvre si ce n'est éventuellement pour approvisionner le magasin 8 en boîtes à fond automatique. Sur la figure 3, il est à noter que le magasin 8 a une forme incurvée pour tenir compte du fait que les étuis 7 à l'état plié présentent en partie inférieure, au niveau du fond, une surépaisseur compensée ainsi par la partie incurvée dudit magasin.

La cadence de la machine est évidemment réglable et peut s'adapter à celle de la chaîne 1.

Enfin, l'invention n'est pas limitée au mode de réalisation représenté et décrit ci-dessus mais en couvre au contraire toutes les variantes dans le cadre défini par les revendications, notamment en ce qui concerne la structure et l'agencement du poste 6 de mise en forme des étuis, du convoyeur 5 et de l'ascenseur 17 ainsi que ceux de prélèvement et d'amenée des bouteilles 3 au poste d'insertion et de fermeture de l'étui après dépose des bouteilles.

## Revendications

1. Machine de conditionnement, automatique de bouteilles (3) dans des étuis individuels (7), comprenant un barillet (2) de prélèvement sur la chaîne d'embouteillage (1) et d'entraînement une à une des bouteilles vers un poste (15) d'insertion dans un étui individuel (7) préalablement mis en forme, des moyens (6) pour prélever et mettre en forme lesdits étuis individuels (7), des moyens (5) pour amener un à un lesdits étuis (7) formés, audit poste d'insertion (15), puis les évacuer après garnissage et des moyens (39 à 55) pour refermer l'étui garni pendant son évacuation du poste d'insertion, caractérisée en ce que ledit barillet (2) est alimenté par une goulotte de dérivation mobile (4) susceptible de se brancher sur le convoyeur de la chaîne d'embouteillage (1), ledit barillet étant monté mobile en rotation autour d'un axe vertical, pas à pas, en vue d'amener chaque bouteille à l'aplomb d'un étui individuel (7) préalablement mis en forme, en ce que les moyens pour prélever et mettre en forme les étuis individuels (7), les amener, formés, audit poste d'insertion (15), puis les évacuer après garnissage, sont constitués par un système à ventouses mû par un vérin horizontal (23) prélevant les étuis stockés à l'état plié, les contraignant à passer à travers un conformateur (9) et les placant en position verticale entre deux plots (10,11) d'un système de convoyage sans fin horizontal (5) disposé sous ledit barillet (2), ce dernier étant entraîné en rotation pas à pas, de même que ledit système de convoyage (5) et en synchronisme avec celui-ci, en ce que ledit système de convoyage (5) est constitué de deux courroies sans fin horizontales (12,13) superposées, munies chacune de paires espacées de plots en regard (10,11) susceptibles de recevoir entre eux un étui en forme (7), l'écartement entre plots de chaque paire étant réglable, ledit système de convoyage (5) étant, en outre, muni, à sa partie aval, d'un éjecteur à vérin (18) poussant chaque étui garni (7) sur un système d'évacuation.

2. Machine suivant la revendication 1, caractérisée en ce qu'elle comporte des moyens (14) pour solidariser provisoirement les bouteilles (3) du barillet (2) pendant d'insertion (15), constitués par une plaque support horizontale fixe (14) sur laquelle glissent les bouteilles (3) entraînées par le barillet, ladite plaque étant interrompue au droit dudit poste d'insertion (15) et par un garde-fou circulaire (14a) disposé à la périphérie de ladite plaque (14).

3. Machine suivant la revendication 1 ou 2, caractérisée en ce que les moyens de fermeture de l'étui garni sont constitués par des organes (39 à 55) fixes ou mobiles de rabattement des pattes (40,44), formation et fermeture du rabat (46) de l'étui, disposés à la partie supérieure et au-dessus dudit système de convoyage (5), en aval du poste d'insertion (15).

4. Machine suivant la revendication 3, caractérisée en ce que lesdits moyens de fermeture sont constitués par un ski fixe (39) de rabattement de la première patte (40), un levier escamotable (41) de rabattement de la seconde patte (44) et un système de précassage de la patte (45) du rabat (46) et d'insertion de ce dernier dans l'étui (7).

5. Machine suivant la revendication 4, caractérisée en ce que ledit système de précassage et insertion comprend une paire de skis (50) de guidage vertical du rabat (46), un levier (47) de précassage de la patte (45) du rabat et, immédiatement en aval de ce dernier, un levier (51) de rabattement du rabat, coopérant avec une fourche de guidage arquée (55), le levier et la fourche étant disposés en regard de part et d'autre de la trajectoire des étuis sur ledit convoyeur (5).

6. Machine suivant l'une des revendications 1 à 5, caractérisée en ce que ledit système d'évacuation comprend un ascenseur (17) et un éjecteur à vérin (19) en partie supérieure de l'ascenseur, poussant les étuis sur un dispositif (20,21,22) de réinsertion des bouteilles conditionnées sur la chaîne d'embouteillage (1).

## Claims

1. Machine for the automatic packing of bottles (3) into individual boxes (7), comprising a turret (2) for taking bottles from the bottling line (1) and carrying them one by one to a station (15) for inserting them into previously formed individual boxes (7), means (6) for picking up and forming said individual boxes (7), means (5) for taking the said formed boxes (7) one by one to the said insertion station (15) and then discharging them after filling, and means (39 to 55) for closing the filled box whilst it is being discharged from the insertion station, characterised in that the said turret (2) is fed by a movable diversion chute (4) capable of being connected to the conveyor on the bottling line (1), the said turret being mounted so as to be movable in rotation about a vertical axis, step by step, for the purpose of bringing each bottle level with a previously formed individual box (7), in that the means for picking up and forming the individual boxes (7), taking them, formed, to the said insertion station (15), and then discharging them after filling, consist of a suction cup system moved by a horizontal actuator (23) picking up the boxes stored in a folded state, forcing them to pass through a former (9) and placing them in a vertical position between two studs (10, 11) on a horizontal endless conveying system (5) arranged underneath the said turret (2), the latter being driven step by step in rotation, like the said conveying system (5) and synchronised with the latter, in that the said conveying system (5) is formed by two horizontal endless belts (12, 13) one above the other, each fitted with pairs of studs spaced apart, opposite each other (10, 11), capable of receiving between them a formed box (7), the distance between the studs of each pair being adjustable, the said conveying system (5) being in addition fitted at its downstream end with an actuator ejector (18) pushing each filled box (7) onto a discharge system.

2. Machine according to claim 1, characterised in that it incorporates means (14) for temporarily fixing the bottles (3) to the turret (2) during insertion (15), formed by a fixed horizontal supporting plate (14) on which the bottles (3) driven by the turret slide, the said plate being discontinuous level with the said insertion station (15), and by a circular rail (14a) arranged at the periphery of the said plate (14).

3. Machine according to claim 1 or 2, characterised in that the means of closing the filled box are formed by fixed or movable devices (39 to 55) for folding the tabs (40, 44), forming and closing the box flap (46), arranged at the top part above the said conveying system (5), downstream of the insertion station (15).

4. Machine according to claim 3, characterised in that the said closing means are formed by a fixed runner (39) for folding the first tab (40), a retractable lever (41) for folding the second tab (44) and a system for pre-scoring the tab (45) on the flap (46) and inserting the latter in the box (7).

5. Machine according to claim 4, characterised in that the said pre-scoring and insertion system comprises a pair of runners (50) for the vertical guiding of the flap (46), a lever (47) for pre-scoring the tab (45) on the flap and, immediately downstream of the latter, a lever (51) for folding the flap, interacting with a curved guide fork (55), the lever and the fork being arranged opposite each other on each side of the path of the boxes on the said conveyor (5).

6. Machine according to one of claims 1 to 5, characterised in that the said discharge system comprises an elevator (17) and an actuator ejector (19) at the top part of the elevator, pushing the boxes onto a device (20, 21, 22) for returning the packaged bottles to the bottling line (1).

## Patentansprüche

1. Automatische Verpackungsmaschine für Flaschen (3) in einzelnen Behältern (7), umfassend eine Trommel (2) für eine Entnahme auf dem Flaschenabfüllband (1) und zum Transport der Flaschen eine nach der anderen zu einer Stelle (15) zum Einsetzen in einzelne, vorgeformte Behälter (7), Mittel (6) zum Entnehmen und Formen der einzelnen Behälter (7), Mittel (5) zum Führen der geformten Behälter (7) einer nach dem anderen zur Einsetzstelle (15), dann Austragen derselben nach Bestückung und Mittel (39 bis 55) zum Verschließen des bestückten Behälters während seines Austrags von der Einsetzstelle, **dadurch gekennzeichnet,** daß die Trommel (2) gespeist wird von einer an den Förderer des Flaschenabfüllbandes (1) anschließbaren, mobilen Ableitungsschurre (4), die Trommel um eine vertikale Achse drehbeweglich angeordnet ist, Schritt für Schritt angesichts des Zuführens jeder Flasche in lotrechter Stellung für einen einzelnen vorgeformten Behälter (7), daß die Mittel zum Entnehmen und Formen der einzelnen Behälter (7), sie zuführen, geformt bei der Einsetzstelle (15), dann ausgetragen nach Bestükkung, gebildet werden von einem durch einen Horizontalzylinder (23) bewegten Saugsystem, das die gespeicherten Behälter in gefaltetem Zustand entnimmt, sie zwingt quer durch eine Richtvorrichtung (9) zu laufen und sie in senkrechter Stellung bringt zwischen zwei Führungsstücke (10, 11) eines endlosen Horizontalförderers (5), angeordnet unter der Trommel (2), wobei letztere in Drehung Schritt für Schritt angetrieben wird ebenso wie das Fördersystem (5) und synchron mit diesem, daß das Fördersystem (5) gebildet wird von zwei übereinanderliegenden endlosen Horizontalbändern (12, 13), jedes ausgestattet mit Paaren beabstandeter, gegenüberstehender Führungsstücke (10, 11), geeignet zur Aufnahme eines geformten Behälters (7) zwischen ihnen, wobei der Abstand zwischen den Führungsstücken jedes Paares verstellbar ist, und das Fördersystem (5) des weiteren an seinem stromabwärtigen Ende ausgestattet ist mit einem Auswerfzylinder (18), der jeden bestückten Behälter (7) auf ein Austragsystem schiebt.

2. Maschine nach Anspruch 1, dadurch gekennzeichnet, daß sie Mittel (14) enthält zum provisorischen Solidarisieren der Flaschen (3) für die Trommel (2) während des Einsetzens (15), gebildet durch eine feststehende horizontale Trägerplatte (14), auf der die durch die Trommel mitgeführten Flaschen (3) gleiten, wobei die Platte geradlinig der Einsatzstelle (15) unterbrochen ist, und durch ein am Rand der Platte (14) angeordnetes kreisförmiges Geländer (14a).

3. Maschine nach Anspruch 1 oder 2, dadurch gekennzeichnet, daß die Mittel zum Schließen des bestückten Behälters gebildet werden von festen oder mobilen Einrichtungen (39 bis 55) zum Umklappen der Laschen (40, 44), zum Formen und Schließen der Klappe (46) des Behälters, angeordnet an den Oberteil und oberhalb des Fördersystem (5) stromabwärts der Einsetzstelle (15).

4. Maschine nach Anspruch 3, dadurch gekennzeichnet, daß die Verschließmittel gebildet werden von einer feststehenden Kufe (39) zum Umklappen der ersten Lasche (40), einem einziehbaren Hebel (41) zum Umklappen der zweiten Lasche (44) und einem System zum Umbiegen der Lasche (45) der Klappe (46) und zum Einsetzen der letzteren in den Behälter (7).

5. Maschine nach Anspruch 4, dadurch gekennzeichnet, daß das System zum Umbiegen und Einsetzen umfaßt ein Paar Vertikalführungskufen (50) für die Klappe (46), einen Umbiegehebel (47) für die Lasche (45) der Klappe und direkt stromabwärts des letzteren, einen Umklapphebel (51) für die Klappe, der mit einer bogenförmigen Führungsgabel (55) zusammenwirkt, und der Hebel und die Gabel sind gegenüberstehend beidseits der Laufbahn der Behälter auf dem Förderer (5) angeordnet.

6. Maschine nach einem der Ansprüche 1 bis 5, dadurch gekennzeichnet, daß das Austragsystem einen Aufzug (17) und einen Auswerfzylinder (19) teilweise oberhalb des Aufzugs zum Schieben der Behälter auf eine Vorrichtung (20, 21, 22) für ein Wiedereinsetzen der verpackten Flaschen auf das Flaschenabfüllband (1) umfaßt.
